# FASCICULE DE BREVET EUROPEEN

(11) **EP 1 584 751 B1**
(45) Date de publication et mention de la délivrance du brevet: **04.04.2007**
(21) Numéro de dépôt: 05290570.0
(22) Date de dépôt: 15.03.2005
(51) Int. Cl.: E02D 3/11, B09C 1/08

(54) **Procédé de traitement de sol avec utilisation d'au moins un système d'électrodes monopolaires coaxiales et dispositif de mise en oeuvre**
Grundbehandlungsverfahren mittels mindestens eines Systems aus monopolaren koaxialen Elektroden und Einrichtung zur Durchführung des Verfahrens
Soil treatment process using at least one monopolar coaxial electrode system and apparatus for performance of the process

(30) Priorité: 09.04.2004 FR 0403793
(43) Date de publication de la demande: 12.10.2005
(73) Titulaire: Electricité de France, 75008 Paris (FR)
(72) Inventeur: Baticle, Pascal, 77140 Nonville (FR); Sallandier, Thierry, 01150 Lagnieu (FR)
(74) Mandataire: Doressamy, Clarisse

(56) Documents cités:
- WO-A-01/02626
- US-A1- 2002 125 144
- US-B1- 6 255 551

## Description

L'invention concerne un procédé de traitement de sol comprenant l'utilisation d'au moins un système d'électrodes monopolaires coaxiales enfoncé au moins en partie dans le sol. L'invention concerne aussi un dispositif destiné plus particulièrement à la mise en oeuvre d'un tel procédé. L'invention concerne enfin l'utilisation d'un tel procédé ou d'un tel dispositif pour la déshydratation et/ou la dépollution de boues de carrière et/ou de produits d'extraction minière et/ou de sous-produits d'extraction minière.

Le lagunage de boues de carrière est une pratique courante. On retrouve aussi cette pratique dans le secteur minier, que ce soit pour les résidus d'exploitation du charbon ou pour les boues minières de divers métaux. En effet les sables, graviers, minéraux ou autres matières, extraits du sol, doivent généralement être lavés à grande eau lors de ou après leur extraction. On se retrouve donc à terme avec la présence de lagunes. Ces lagunes sont des espaces comportant un mélange liquide-solide c'est-à-dire de la boue, avec généralement une proportion majoritaire de liquide qui est le plus souvent au moins en partie surnageant. Ces lagunes posent des problèmes en terme d'environnement et de sécurité (sol plus ou moins mouvant). La consolidation naturelle de ces lagunes est d'autant plus longue que le climat régional est humide. Par exemple, en Normandie, en France, il faut plus de dix ans pour que les engins de terrassement puissent manoeuvrer à la surface de lagunes de carrière.

Le principe de la déshydratation de telles lagunes par électro-osmose est connu. Ainsi, dans la publication *« Stabilization Consolidation Treatments for Soft Clayey soil», Fernando Veniale, Bul. Stiint. al Institutelui* de *Constructii Bucurestii, T.30, Nr.1, 1984, p.59-67,* il est décrit l'application de l'électro-osmose au traitement de consolidation d'argile de carrières à l'aide d'électrodes à base d'aluminium. Des électrodes monopolaires sont ainsi alternées et enfoncées régulièrement dans le terrain traité de façon à déshydrater la carrière. Chaque électrode est d'une seule polarité. Les deux polarités sont représentées et alternées au sein du système ainsi constitué.

Du document WO-A-0102626 est par ailleurs connu un procédé de traitement de sol comprenant l'enfoncement dans le sol d'électrodes monopolaires coaxiales, comprenant une tige de première polarité et un tube creux coaxial à la tige et de seconde polarité.

De tels procédés décrits dans l'art antérieur posent beaucoup de problèmes techniques tels que la perte de contact entre les électrodes disposées en surface et la boue au cours du traitement, ce qui entraîne des consommations énergétiques trop importantes, ou bien la fissuration de la boue avant qu'elle ne soit suffisamment déshydratée. En particulier, les fissures ainsi créées posent des problèmes de parties d'eau qui redescendent dans le sol alors qu'elles ont pourtant été plus ou moins remontées par le traitement, ainsi que des problèmes d'isolation (le champ électrique ne fonctionnant plus) parce que ces fissures s'étendent parallèlement aux rangées d'électrodes et s'intercalent entre les rangées d'électrodes de signe ou de polarité opposé(e) ou contraire.

Un autre problème qui se rencontre est le croûtage sur les lagunes (i.e. déshydratation voire dessèchement de la surface alors que le fond n'est que peu touché par le traitement).

Le procédé et le dispositif selon l'invention permettent de résoudre les problèmes de l'art antérieur, en ce qu'ils permettent, par l'utilisation d'au moins un système d'électrodes monopolaires coaxiales, de préférence d'une pluralité de systèmes d'électrodes monopolaires coaxiales, de traiter, principalement de déshydrater et/ou de dépolluer, l'intérieur d'un sol (par exemple une lagune de carrière) par l'utilisation dudit ou desdits systèmes d'électrodes plantés verticalement dans ledit sol, généralement à partir de la surface. La dépollution selon l'invention comprend le traitement éventuel de polluants, principalement d'espèces ioniques et/ou ionisables, organiques et/ou minérales. La déshydratation selon l'invention est généralement associée à un système de pompage généralement en surface de la carrière, ce qui permet d'en extraire l'eau.

Ainsi, le procédé selon l'invention est un procédé de traitement de sol comprenant les étapes successives suivantes:
a) Au moins un enfoncement sensiblement vertical au moins partiel dans le sol d'au moins un système d'électrodes monopolaires coaxiales sensiblement rectiligne, ledit système d'électrodes comprenant au moins une tige comportant au moins une zone de première polarité et au moins une zone isolante, et au moins un tube creux entourant au moins partiellement ladite tige et constituant au moins partiellement une zone de seconde polarité apte à coulisser au moins partiellement autour de ladite tige, ladite zone de seconde polarité étant placée de façon à découvrir au moins une zone de première polarité dudit système d'électrodes, de préférence la zone de première polarité située le plus près de l'extrémité inférieure de ladite tige,
b) Une mise sous champ électrique du système d'électrodes.

Typiquement, l'étape a) est généralement telle que le placement de ladite zone de seconde polarité est tel que ladite zone de seconde polarité découvre aussi au moins partiellement une zone isolante, située généralement au moins en partie entre ladite zone de première polarité et ladite zone de seconde polarité.

De préférence, ladite tige comprend une alternance de zones de première polarité et de zones isolantes. Selon l'invention, « une alternance de zones de première polarité et de zones isolantes » signifie au moins deux successions d'une zone de première polarité et d'une zone isolante, une succession étant constituée d'une zone de première polarité suivie d'une zone isolante, les zones de première polarité jouxtant généralement chacune une ou deux zones isolantes, les zones isolantes jouxtant généralement chacune une ou deux zones de première polarité.

Dans l'étape a), ledit système d'électrodes une fois enfoncé dans le sol présente de préférence une extrémité supérieure hors du sol, c'est-à-dire au-dessus de la surface du sol ainsi qu'il sera explicité par la suite, au moins une zone de seconde polarité dans le sol, et une extrémité inférieure comportant au moins une zone de première polarité dans le sol. Ainsi, dans l'étape b), le courant circule et il existe une différence de potentiel entre la zone de première polarité découverte par la zone de seconde polarité et ladite zone de seconde polarité, généralement séparée de la zone de seconde polarité au moins partiellement par au moins une zone isolante.

Par « sol », on entend selon l'invention toute surface sur laquelle on pourrait marcher, comprenant essentiellement un matériau plus ou moins hydraté dont les constituants sont essentiellement d'origine géologique et/ou pédologique, qu'ils soient en place naturellement et/ou à la suite d'au moins une intervention humaine. Les boues essentiellement d'origine minérale, dont les boues de carrière, sont comprises dans cette définition, même si on ne peut y marcher sans danger (sol plus ou moins mouvant).

Par « boue », on entend selon l'invention un mélange solide-liquide, avec généralement plus de liquide que de solide. Typiquement, dans le cas de boues de carrière, le liquide est de l'eau et le solide est une argile ou tout autre matériau finement divisé. En ordre de grandeur, on peut indiquer qu'une boue contient une quantité de solide d'au moins 50 g/l dans le liquide. A titre d'exemple, une boue de carrière peut comprendre environ 800g/l d'argile dans de l'eau, soit de 50 à 60% en poids de matière sèche, pour une densité d'environ 1,8.

Par « système d'électrodes monopolaires coaxiales », on entend selon l'invention un système d'électrodes, comprenant au moins une zone de première polarité, par exemple anodique, et au moins une zone de seconde polarité, contraire, par exemple cathodique, c'est-à-dire comprenant généralement au moins une anode et au moins une cathode. A la différence de l'art antérieur, ce système comprend en son sein les deux polarités, et non pas une seule polarité. Ce système d'électrodes est polarisé sous l'action d'un champ électrique, par exemple par la fermeture d'un circuit comprenant au moins un générateur aux bornes de zones de polarité contraire. Il fonctionne donc le plus souvent à tension constante. Par « électrode » on entend selon l'invention cathode ou anode. Selon l'invention, une zone de première polarité est généralement soit cathodique, soit anodique, et une zone de deuxième polarité, de polarité contraire à celle de la zone de première polarité, est soit anodique, soit cathodique.

L'étape b) d'activation permet le traitement, principalement par électro-osmose et/ou électromigration, de l'eau et des espèces ionisées présentes dans le sol à proximité dudit système d'électrodes, c'est-à-dire dans une zone d'influence autour du système. Par suite, selon l'invention, grâce au choix judicieux et adapté des zones de polarité contraire, l'eau et les espèces ionisées (c'est-à-dire provenant d'espèces ioniques et/ou ionisables) sont aptes à migrer vers la zone de seconde polarité.

Une telle zone d'influence est forcément limitée en taille, et dépend de nombreux paramètres tels que la nature du sol, sa teneur en eau et/ou sa pollution, la géométrie, la nature et le nombre de systèmes d'électrodes etc. Une telle zone d'influence est aisément connue de l'homme du métier dans chacun des cas particuliers qu'il aborde, au moins après quelques tests sur le sol subissant le traitement selon l'invention. Il n'est pas possible de la définir précisément à l'avance, même si l'homme du métier pratiquant usuellement un tel traitement peut connaître son ordre de grandeur.

Avantageusement, la forme coaxiale des systèmes d'électrodes permet que les éventuelles fissures, qui peuvent être générées lors du procédé de traitement selon l'invention, apparaissent radialement de façon à ne pas gêner le passage du champ électrique.

Dans un mode de réalisation préféré, le procédé selon l'invention comprend de plus au moins une succession des étapes successives suivantes :
c) Une désactivation du système d'électrodes par arrêt au moins partiel du champ électrique,
d) Une remontée partielle de la zone de seconde polarité permettant de découvrir au moins une nouvelle zone de première polarité et/ou au moins une zone isolante, et
e) Eventuellement une remise sous champ électrique du système d'électrodes.

Typiquement, l'étape d) est telle que la remontée partielle de la zone de seconde polarité permet de découvrir au moins partiellement une nouvelle zone de première polarité et au moins partiellement une nouvelle zone isolante, c'est-à-dire une succession de zone de première polarité et de zone isolante. La nouvelle zone isolante est située généralement au moins en partie entre ladite nouvelle zone de première polarité et ladite zone de seconde polarité.

Dans un mode de réalisation du procédé selon l'invention, ledit procédé comprend le démontage de toute zone de seconde polarité superflue. Par exemple, lors de la réalisation de l'étape d), il est remonté à la surface une zone de seconde polarité qui n'a plus d'utilité, et qui est donc superflue. Il est possible de prévoir que cette zone de seconde polarité est démontable entièrement ou en partie. Ainsi le procédé selon invention peut comprendre le démontage de ladite zone de seconde polarité superflue.

Avantageusement, lors d'une utilisation en déshydratation, le procédé selon l'invention comprend au moins partiellement, de préférence pratiquement totalement, un pompage de liquide, en général comprenant de l'eau, en surface du sol.

Le tube creux constituant au moins partiellement la zone de seconde polarité comprend généralement au moins une zone isolante intérieure, généralement sur pratiquement toute sa longueur.

Ainsi, par un procédé mettant en oeuvre l'utilisation de système(s) d'électrodes coaxiales et des phénomènes physiques d'électro-osmose, c'est-à-dire de mise en mouvement des molécules d'eau contenues dans une matrice plus ou moins solide par l'action d'un champ électrique continu, et/ou d'électromigration, c'est-à-dire de mise en mouvement d'espèces ionisées (c'est-à-dire ioniques et/ou ionisables qui se sont ionisées) par ce même champ électrique, le procédé selon l'invention permet de déshydrater voire de consolider des sols, en particulier des lagunes de boues de carrière. Ainsi qu'il sera explicité ci-après, la consolidation de ces sols se fait avantageusement depuis le fond de l'espace humidifié voire noyé, c'est-à-dire du fond de la lagune vers la surface. De façon particulièrement avantageuse, une telle consolidation est possible sous eau, c'est-à-dire si la surface est noyée sous une certaine épaisseur d'eau, par exemple au moins 1,5 mètre (inclus).

« Hors du sol » signifie donc selon l'invention généralement dans l'air atmosphérique et/ou dans l'eau.

L'invention permet donc avantageusement par rapport à l'état de la technique, grâce à l'utilisation astucieuse et combinée d'au moins un système d'électrodes à géométrie particulière et d'une mise en oeuvre d'un mouvement de zone de seconde polarité vers la surface, découvrant au moins une zone de première polarité, une déshydratation progressive à partir du fond de la lagune voire une consolidation, même sous eau.

Un autre avantage du procédé selon l'invention est une consommation énergétique faible, parce que l'espace entre la zone de première polarité et la zone de seconde polarité est généralement minimum, i.e. relativement faible. Un tel espace est généralement dimensionné en fonction de divers paramètres tels que par exemple le nombre de systèmes d'électrodes ; la géométrie de chaque système d'électrodes ; la quantité a *priori* d'eau à éliminer; la pollution en espèces ioniques ou ionisables susceptibles d'être traitées selon le procédé de l'invention.

Un autre avantage du procédé selon l'invention est la relative facilité d'implantation du ou des systèmes d'électrodes.

Dans un mode particulier de réalisation selon l'invention, le système d'électrodes étant principalement constitué de parties assemblables appelées tronçons, l'enfoncement du système d'électrodes dans le sol s'effectue par un processus progressif d'enfoncement et d'assemblage successifs des tronçons les uns aux autres, ledit processus comprenant au moins une étape d'enfoncement au moins partiel d'au moins un tronçon, créant un ensemble de tronçons au moins en partie enfoncé, suivie d'au moins une étape d'assemblage au moins partiel d'au moins un autre tronçon à l'ensemble de tronçon(s) au moins en partie enfoncé déjà constitué. Un tel mode de réalisation permet avantageusement de faciliter l'enfoncement du système d'électrodes dans le sol. De préférence, un tel assemblage comprend au moins un vissage.

Avantageusement, un tel mode particulier de réalisation permet la mise en oeuvre relativement simple du procédé selon l'invention, puisqu'il s'agit d'enfoncer verticalement des tronçons courts de système d'électrodes, de visser un ou plusieurs nouveaux tronçons courts sur ceux-ci, d'enfoncer à nouveau et de recommencer jusqu'à atteindre le fond du « bassin » (espace où est la majeure partie du sol humidifié voire noyé).

Les systèmes d'électrodes utilisés sont ou non deux à deux semblables, tant en dimensions qu'en géométrie et/ou en polarité.

Dans un mode avantageux de réalisation de l'invention, le procédé selon l'invention est tel que l'on utilise une pluralité de systèmes d'électrodes, lesdits systèmes d'électrodes étant de préférence pratiquement tous, de préférence tous, de polarités identiques (c'est-à-dire que les zones de même polarité ont le même signe), et on procède aux différentes étapes, de préférence de façon pratiquement simultanée, pour chacun desdits systèmes d'électrodes. Ainsi le traitement d'un sol, par exemple d'une lagune de plusieurs hectares se fait simplement en implantant autant de systèmes d'électrodes que nécessaire. Le nombre des systèmes d'électrodes varie suivant différents paramètres tel que la surface du sol à traiter. Comme expliqué précédemment, la géométrie des systèmes d'électrodes détermine au moins en partie la zone d'influence desdits systèmes d'électrodes. De préférence tous les systèmes d'électrodes sont de géométrie pratiquement identique mais il est aussi possible selon l'invention qu'ils soient au moins partiellement de géométrie sensiblement différente, c'est-à-dire qu'au moins deux, ou bien plus de deux, d'entre elles soient de géométrie sensiblement différente.

Dans le cas de l'utilisation pour la déshydratation de carrières, les lagunes déshydratées voire consolidées ainsi obtenues sont les premières à être obtenues efficacement et pendant une durée raisonnable par un procédé d'utilisation de systèmes d'électrodes monopolaires coaxiales, ce qui présente un progrès considérable de l'invention par rapport à l'état de la technique.

Par « activation » du système d'électrodes selon l'invention, on entend une mise sous champ électrique. Une telle mise sous champ électrique permet le traitement de l'eau voire des espèces ioniques et ionisables dans le sol, ainsi qu'il a été explicité précédemment. La tension imposée est généralement sensiblement constante, et l'intensité varie selon les paramètres tels que la nature du sol...

L'invention concerne aussi un procédé de déshydratation de sol et/ou de dépollution de sol comprenant au moins un procédé de traitement de sol, en particulier de carrière, selon l'invention.

L'invention concerne aussi un dispositif de traitement de sol comprenant au moins un système d'électrodes monopolaires coaxiales sensiblement rectiligne, ledit système d'électrodes comprenant au moins une tige comprenant au moins une zone de première polarité et au moins une zone isolante, et au moins un tube creux entourant au moins partiellement ladite tige et constituant au moins partiellement une zone de seconde polarité apte à coulisser au moins partiellement autour de ladite tige, ledit système d'électrodes étant apte à être mis sous champ électrique.

Le système d'électrodes est généralement et de préférence apte à être enfoncé au moins partiellement dans le sol, le plus souvent de façon, une fois enfoncé dans le sol, à présenter une extrémité supérieure hors du sol et une extrémité inférieure comportant une zone de première polarité dans le sol. Un moyen d'enfoncement dans le sol est par exemple une forme aiguisée et bisautée de l'extrémité inférieure devant être enfoncée dans le sol.

Ladite tige comprend de préférence une alternance de zones de première polarité et de zones isolantes.

Dans un mode de réalisation préféré du dispositif selon l'invention, ladite zone de seconde polarité est en outre apte à être remontée au moins partiellement vers le haut de façon à pouvoir découvrir au moins une nouvelle zone de première polarité, de préférence une nouvelle alternance de zone de première polarité et de zone isolante, et ce si possible aussi souvent que nécessaire.

De préférence, la zone de seconde polarité est apte à être démontée au moins partiellement, de préférence pratiquement totalement.

Selon l'invention, le dispositif comprend au moins un moyen d'activation du système d'électrodes, c'est-à-dire au moins un moyen de mise sous champ électrique du système d'électrodes.

De façon préférée, le système d'électrodes est principalement constitué de parties assemblables appelées tronçons, et de façon encore plus préférée un tel assemblage comprend au moins un vissage.

La zone de première polarité ou de seconde polarité, lorsqu'elle est cathodique, comprend généralement, de préférence est constituée principalement, d(e l)'acier inoxydable (ou inox) ou d(e l)'acier non inoxydable, de préférence d(e l)'acier inoxydable. Dans le cas où elle comprend principalement de l'acier non inoxydable, c'est une électrode consommable.

La zone de seconde polarité ou de première polarité, lorsqu'elle est anodique, comprend généralement, de préférence est constituée principalement, du (de) titane, de préférence entièrement du (de) titane, recouvert d'au moins un composé de métal, précieux ou non, ledit composé de métal, précieux ou non, étant choisi de préférence dans le groupe formé par le ruthénium, l'iridium, le tantale, l'étain, et l'antimoine, sous des formes au moins partiellement oxydées ou non, et leurs mélanges.

De préférence, la zone isolante de ladite tige comprend principalement du plastique tel que au moins un composé polymérique choisi dans le groupe formé par le polychlorure de vinyle, les polyéthylènes (toutes densités), les polypropylènes (toutes densités), et leurs mélanges.

Dans le cas où la tige comporte des zones anodiques et des zones isolantes, la tige peut par exemple dans une première version être entièrement un barreau constitué de titane recouvert de métal précieux et comportant à intervalles réguliers, par-dessus ledit titane, une gaine par exemple thermo rétractable typiquement en PEHD (Poly Ethylène Haute Densité) formant zones isolantes. Une seconde version, moins onéreuse, de cet exemple est une tige constituée de parties alternées, une des parties comportant du titane non revêtu de métal précieux et recouvert d'une telle gaine en PEHD, et les autres des parties étant constituées de titane recouvert de métal précieux.

Dans un mode de réalisation préféré du dispositif selon l'invention, le tube creux constituant au moins partiellement la zone de seconde polarité comprend au moins une zone isolante intérieure généralement sur pratiquement toute sa longueur. Dans un tel cas, ladite zone d'isolation interne comprend généralement du plastique tel que au moins un composé polymérique choisi dans le groupe formé par le polychlorure de vinyle, les polyéthylènes (toutes densités), les polypropylènes (toutes densités), et leurs mélanges.

De préférence le dispositif selon l'invention comprend en outre au moins un moyen de placement (c'est-à-dire de mise en place par enfoncement au moins partiel dans le sol), mécanique ou manuel, d'au moins un système d'électrodes. Un tel moyen de placement est généralement manuel pour les faibles épaisseurs et les faibles résistances de sol, par exemple au moins une massette ou un marteau. Sinon, un tel moyen est mécanique ; il comprend par exemple au moins une foreuse.

Les systèmes d'électrodes utilisés sont ou non deux à deux semblables, tant en dimensions qu'en géométrie et/ou en polarité.

Selon un mode de réalisation préférée, le dispositif de l'invention comprend une pluralité de systèmes d'électrodes, lesdits systèmes d'électrodes étant de préférence pratiquement tous, de préférence tous, de polarités identiques, c'est-à-dire que les zones de première polarité sont de même polarité et que les zones de seconde polarité sont de même polarité. Le nombre des systèmes d'électrodes varie suivant différents paramètres tel que la surface de lagune à traiter comme explicité précédemment.

Le dispositif selon l'invention est particulièrement adapté pour la mise en oeuvre du procédé selon l'invention tel que décrit précédemment.

De même l'invention concerne l'utilisation d'un dispositif tel que décrit précédemment, pour la déshydratation de sol et/ou pour la dépollution de sol, en particulier de boues de carrière (lagune de carrière) et/ou de produits d'extraction minière et/ou de sous-produits d'extraction minière.

Dans le cas d'une utilisation de déshydratation voire de consolidation de lagunes de boues de carrière, une zone de seconde polarité est cathodique et des zones de première polarité sont anodiques. Le phénomène d'électro-osmose entraîne progressivement au moins partiellement, de préférence de façon pratiquement totale, l'eau vers la zone cathodique. Ainsi, au fur et à mesure du traitement de la lagune, on fait coulisser la zone de seconde polarité vers le haut le long des zones isolantes et de première polarité qui sont gardées fixes. Ainsi on force l'eau à remonter le long du système d'électrodes vers la cathode et donc progressivement vers la surface. L'eau revenue ainsi progressivement à la surface est particulièrement facile à pomper, et éventuellement à recycler. Ce traitement s'accompagne d'une dépollution lorsqu'il y a présence dans le sol de cations par exemple de métaux. Lesdits cations remontent vers la surface avec l'eau dans laquelle ils sont dissous. Ceci est particulièrement efficace dans le cas d'une pollution récente, c'est-à-dire typiquement de quelques mois.

L'invention permet aussi une dépollution inorganique, principalement dans le cas où une zone de seconde polarité est anodique et des zones de première polarité sont cathodiques. Au fur et à mesure du traitement, on fait coulisser la zone de seconde polarité vers le haut le long des zones isolantes et de première polarité qui sont gardées fixes. Le phénomène d'électromigration entraîne progressivement au moins partiellement, de préférence de façon pratiquement totale, les anions polluants que sont par exemple les ions nitrates NO₃⁻ et /ou cyanures CN⁻, vers l'anode et donc vers la surface. D'autre part, l'eau et les cations éventuellement présents dans l'eau, tels que du calcium Ca²⁺, sont entraînés par phénomène d'électro-osmose et de gravité vers la zone cathodique, et donc vers le fond ; il faut donc prévoir généralement au moins un système d'apport d'eau au système d'électrodes par l'intérieur et/ou l'extérieur du tube, pour éviter une déshydratation trop forte qui perturberait notablement le phénomène d'électromigration. Une telle utilisation est très appréciable dans le cas d'une pollution accidentelle par exemple aux nitrates d'un sol situé au-dessus d'une nappe phréatique. Elle permet de protéger durablement ladite nappe de la pollution, par traitement dudit sol.

L'invention permet aussi une injection d'eau vers le fond d'un sol tel un puisard. Dans ce cas, le traitement selon l'invention permet de faire circuler l'eau vers le fond du sol, sans risque de remontée brutale de nappe et sans nécessité de fabriquer un puits. Dans ce cas, une zone de seconde polarité est anodique et une zone de première polarité est cathodique, et située à l'extrémité de la tige qui autrement est constituée d'une zone isolante. Le système d'électrodes ainsi formé peut avantageusement traverser des couches d'argile plus ou moins imperméables sans altérer leur imperméabilité de façon importante. La cathode est située au-dessous desdites couches dans une zone perméable. De façon avantageuse, l'argile permet en outre de filtrer l'eau qui la traverse. Hors du sol, ledit système émerge dans l'eau que l'on veut transférer en profondeur. L'eau (et les cations éventuellement présents dans l'eau, tels que du calcium Ca²⁺), est entraînée progressivement au moins partiellement, de préférence de façon pratiquement totale, vers la zone cathodique, et donc vers le fond. L'eau peut ainsi traverser ladite couche d'argile.

L'invention sera mieux décrite et d'autres caractéristiques et avantages apparaîtront à la lecture de la description qui va suivre, donnée à titre non limitatif, par référence aux figures 1 à 10.

La figure 1 représente, de façon schématique, un système 12 d'électrodes monopolaires coaxiales avec cathode 1 coulissante mobile selon l'invention.

Les figures 2 à 9 représentent, de façon schématique, un traitement en trois phases pour déshydrater une lagune 14 de boues de carrière selon l'invention, par un dispositif comprenant le système 12 d'électrodes de la figure 1. Ainsi la figure 2 représente un début de traitement, les figures 3 et 4 représentent une remontée partielle des cathodes (une cathode mobile par électrode), la figure 5 représente un démontage de parties cathodiques superflues, la figure 6 représente une remise sous champ électrique, la figure 7 représente une remontée partielle des cathodes, la figure 8 représente un démontage de parties cathodiques superflues, et la figure 9 représente une mise sous champ électrique de la fin du traitement.

La figure 10 représente, de façon schématique, un autre système 13 d'électrodes monopolaires concentriques avec anode 9 coulissante mobile selon l'invention.

La figure 1 représente, de façon schématique, un système 12 d'électrodes monopolaires coaxiales avec cathode 1 coulissante mobile selon l'invention. Elle comprend une cathode 1 mobile coulissante comportant une isolation intérieure (non représentée), un ensemble 2 de zones isolantes fixé sur un ensemble 3 de zones anodiques fixe. La cathode 1 peut être constituée de parties 1a, 1b, 1c, 1d, 1e, 1f, 1g et 1h (non représentées sur la figure 1). On voit que l'ensemble 2 de zones isolantes est constitué des parties 2a, 2b, 2c et 2d, et que l'ensemble 3 de zones anodiques est constitué des zones anodiques 3a, 3b, 3c, 3d et 3e. Seules les zones isolante 2a et anodique 3a sont découvertes par la cathode 1.

Les figures 2 à 9 représentent, de façon schématique, un traitement en trois phases pour déshydrater une lagune 14 de boue de carrière selon l'invention. Elles correspondent, ainsi qu'il sera explicité ci-après, à un premier système 12 d'électrodes selon l'invention, tel que représenté par exemple sur la figure 1. Ce traitement nous servira, après description détaillée des figures 2 à 9, à illustrer les avantages de l'invention.

La figure 2 selon l'invention représente le début du traitement de la lagune 14, de fond 15 et de surface 16, de boues de carrière, dans laquelle ont été mis en place au moins onze systèmes 12 d'électrodes tels que représentés à la figure 1. De l'eau 4 remonte au-dessus de la surface 16, une partie 14a déjà asséchée de la lagune 14 est située au-dessus du fond 15 de celle-ci, et une partie 14b non encore asséchée ou humide (voire noyée) de la lagune 14 est située au-dessus de ladite partie 14a. On voit que, pour cette première phase de traitement, des zones 8 d'assèchement initial se forment, qui se rejoignent par l'intermédiaire de zones 7 intermédiaires qui sont aussi progressivement asséchées. L'ensemble des zones 8 et des zones 7 correspond à la partie 14a asséchée. Les flèches 6 illustrent le mouvement de remontée de l'eau vers la cathode 1, ce qui provoque une remontée capillaire vers la surface 16. L'eau 4 qui est apparue au-dessus de la surface 16 de la lagune 14 est pompée par au moins une conduite 5, le pompage étant symboliquement représenté par une flèche. Dans le cas où de l'eau 4 était présente au-dessus de la surface 16 avant le début du traitement, il est possible mais non obligatoire selon l'invention de procéder à un pompage avant le début dudit traitement.

La figure 3 symbolise le début de la remontée des cathodes 1. On y voit que, en plus de la zone anodique 3a de départ et de la zone isolante 2a de départ, il a été découvert une nouvelle zone anodique 3b sur chaque système 12 d'électrodes.

La figure 4 montre la fin de la remontée des cathodes 1. En plus de la zone anodique 3b découverte précédemment (voir figure 3), il apparaît une nouvelle zone isolante 2b. Pour les systèmes 12 d'électrodes de périphérie de lagune 14 qui étaient enfoncées moins profondément à cause de la moindre profondeur de la lagune 14 en cet endroit, ce sont les zones anodique 3a et isolante 2a qui sont à présent découvertes.

La figure 5 fait apparaître le démontage des parties cathodiques superflues 1a, et éventuellement 1b, 1c, 1d et 1e des cathodes 1, selon la longueur de chaque système 12 d'électrodes de départ et donc de chaque cathode 1.

La figure 6 montre la remise sous champ électrique de la lagune 14. On voit apparaître de nouvelles flèches 6a de remontée d'eau vers la surface 16, de nouvelles zones 8a d'assèchement autour des systèmes 12 d'électrodes, et de nouvelles zones 7a intermédiaires entre les zones 8a. Ainsi dans cette deuxième phase, on distingue une partie humide 14c de la lagune 14, qui est plus réduite que la partie humide 14b de la première phase, et une partie 14d asséchée, qui correspond à l'ensemble des zones 8a et des zones 7a, et qui est plus importante que la zone 14a asséchée de la première phase. Le pompage est toujours illustré par la conduite 5 de pompage.

Dans la figure 7, on voit la remontée des cathodes 1 suite à la deuxième phase de traitement, découvrant des zones anodiques 3c et des zones isolantes 2c.

La figure 8 montre le démontage des parties superflues 1f, et éventuellement 1g et 1h des cathodes 1.

La figure 9 montre une troisième phase d'assèchement par remise sous champ électrique comprenant de nouveau des zones d'assèchement 8b auprès des systèmes 12 d'électrodes, la remontée d'eau 4 vers la surface 16 étant indiquée par les flèches 6b, et des zones intermédiaires 7b de jonction entre les zones d'assèchement 8b. Ainsi dans cette deuxième phase, on distingue une partie humide 14e de la lagune 14, qui est plus réduite que la partie humide 14c de la deuxième phase, et une partie 14f asséchée, qui correspond à l'ensemble des zones 8b et des zones 7b, et qui est plus importante que la zone 14d asséchée de la deuxième phase. Le pompage est toujours illustré par la conduite 5 de pompage.

Pour la fin du traitement il ne reste en surface 16 de lagune 14 qu'une fine couche 14e de boue relativement molle. Celle-ci, n'étant plus alimentée (par remontée capillaire) par l'importante masse d'eau qu'il y avait au départ entre le fond 15 et la surface 16 de la lagune 14, se dessèche naturellement avec le vent et le soleil en très peu de temps. Eventuellement une série de mesure au pénétromètre léger de type PANDA® permet de déterminer la résistance mécanique des matériaux déshydratés, et donc la fin du chantier. A la fin, les systèmes 12 d'électrodes sont extraits de la lagune 14 pour être éventuellement reconditionnés pour une réutilisation sur un autre chantier ou sur cette même lagune 14 quand elle sera de nouveau pleine. Un tel reconditionnement comprend généralement au moins un nettoyage et/ou au moins une remise en état de dépôt sur au moins une électrode. Il n'y a alors plus qu'à vider la lagune 14 au tracto-pelle si besoin est, la lagune 14 déshydratée et consolidée étant à présent accessible aux engins de chantiers.

La figure 10 représente, de façon schématique, un autre système 13 d'électrodes monopolaires coaxiales avec anode 9 coulissante mobile selon l'invention. Le système 13 d'électrodes comprend une anode 9 coulissante isolée à l'intérieur (isolation non représentée) et lubrifiée à l'extérieur par exemple à l'eau ou à la bentonite, et un ensemble 10 de zones isolantes isolé fixé sur un ensemble 11 de zones cathodiques fixe. L'anode 9 peut être constituée de parties 9a, 9b, etc. (non représentées). On voit que l'ensemble 10 de zones isolantes est constitué des zones isolantes 10a, 10b, 10c et 10d, et que l'ensemble 11 de zones cathodiques est constitué des zones 11a, 11b, 11c, 11d et 11e. Seules les zone isolante 10a et zone cathodique 11a sont découvertes par l'anode 9.

Ainsi, la figure 10 représente un système 13 d'électrode pour destruction progressive de polluants organiques et/ou pour remonter à la surface d'un sol des polluants anioniques (tels que nitrates et/ou cyanures). Le système 13 d'électrodes de la figure 10 permet donc la dépollution d'un sol 14 et/ou d'une nappe phréatique pollués par au moins une espèce anionique par exemple choisie dans le groupe formé par les nitrates et les cyanures. Ladite espèce anionique peut être remontée à la surface 16 pour faciliter son traitement qui peut être biologique et/ électrochimique dans le cas des cyanures, et/ou physico-chimique et/ou de type phytoremédiation (ou traitement par au moins une plante). Dans le cas du traitement d'un sol, le dispositif comportant ce système 13 d'électrodes peut permettre d'éviter la contamination d'une nappe phréatique qui n'est pas encore touchée par la pollution desdites espèces anioniques.

La remontée des polluants grâce à un dispositif comportant le système 13 d'électrodes de la figure 10 se fait exactement selon le même mode de fonctionnement que celui du système 12 d'électrodes décrit dans les figures 2 à 9.

Selon l'invention, il est possible de disposer de moyens supplémentaires pour modifier l'influence des systèmes d'électrodes. Par exemple il est possible d'allonger la (les) zone(s) isolante(s) pour élargir les zones d'influences du champ électrique et ainsi diminuer le nombre de systèmes d'électrodes nécessaire pour couvrir une surface de plusieurs hectares.

Selon un autre mode de réalisation, indépendant ou non du mode de réalisation précédent, il est possible d'augmenter la longueur d'un système d'électrodes, par exemple et de préférence en augmentant le nombre de tronçons dont est de préférence constitué le système d'électrodes, pour aller plus profond au sein de la lagune.

Selon un troisième mode de réalisation, indépendant ou non de chacun des deux modes de réalisation précédents, il est possible d'augmenter le nombre de systèmes d'électrodes pour accélérer le travail.

Il est intéressant de noter que, selon le procédé de l'invention, il est très avantageux de déshydrater la lagune en commençant par le fond. D'une part, les fissures qui apparaissent éventuellement en cours de traitement sont radiales et ne gênent pas le procédé de déshydratation. D'autre part, il est important de noter que le système peut fonctionner sous eau, c'est-à-dire qu'il peut « tasser » des boues sédimentaires sous la surface d'une retenue d'eau et ainsi permettre au moins d'espacer les opérations usuelles de curage.

Selon l'invention, dans le cas du système 12 d'électrodes décrit dans les figures 1 à 9, les zones de première polarité, ici zones anodiques, sont activées en les découvrant. L'eau autour de la cathode servant de lubrifiant, les efforts mécaniques sont ainsi avantageusement limités. Quand la zone autour de la première zone de première polarité découverte devient trop résistante, on remonte la zone de seconde polarité qu'est la cathode, la distance entre la cathode et l'anode la plus proche étant toujours la même, avec une teneur en eau toujours favorable au passage du courant.

En fonction de l'application visée, l'un ou l'autre des phénomènes physiques possibles sera favorisé. Sans vouloir être lié par une explication donnée, on peut tenter de donner l'explication suivante. En particulier les phénomènes d'électro-osmose concernent au moins en partie les applications de déshydratation de lagune de boues ou de tassement de sédiments dans une retenue d'eau. Le phénomène d'électromigration, qui permet généralement de faire remonter au moins en partie à la surface des pollutions minérales et/ou qui favorise la destruction in-situ de pollutions organiques, concerne principalement les applications de dépollution. Par contre, tous les phénomènes électrocinétiques ayant lieu pratiquement en même temps, dans certains cas l'électro-osmose aidera à dépolluer au moins en partie alors que l'électromigration ne déshydratera pas. Dans ce cas on s'arrange pour éviter l'assèchement de l'anode ou même on lubrifie l'extérieur de l'anode coulissante avec par exemple de la boue bentonitique utilisée classiquement lors des forages.

Pour favoriser l'un ou l'autre des phénomènes, il est possible d'agir sur les matériaux d'électrodes en particulier des dépôts sur l'une ou l'autre des électrodes, sur le branchement des électrodes, c'est-à-dire de choisir un dispositif à anode coulissante ou à cathode coulissante, sur l'adaptation du matériau drainant éventuellement présent sur la cathode et sur l'injection d'eau, de produits dissous ou de suspensions, à différents niveaux de chaque système d'électrodes. Par exemple, l'injection de suspensions, à différents niveaux du système d'électrodes, peut servir à lubrifier une anode coulissante.

L'invention a été testée avec succès sur la déshydratation de lagunes de carrière et de boues de dragage non polluées.

Il est aussi possible d'utiliser l'invention pour la déshydratation de schlamm de phosphate, de schlamm de charbon, de boues minières, et/ou de boues de forages usées.

Il est encore aussi possible d'utiliser l'invention pour la dépollution par dégradation in-situ de polluants organiques, pour la dépollution de nappes phréatiques (nitrates, cyanures, métaux, arsenic... etc.) par remontée des polluants en surface de sol pour élimination ultérieure, pour la dépollution de sols même argileux par remontée des polluants en surface pour élimination, ou bien pour le pompage d'eau profonde dans les zones arides.

### Exemple

L'exemple suivant sert à illustrer l'invention sans pour autant en limiter la portée.

Un essai a été réalisé sur site, avec un système d'électrodes donné décrit ci-après.

Il s'agit d'un des essais d'une campagne de dix jours qui a eu lieu en juillet 2003 sur un site, lagune à base de boue argileuse contenant une majorité de smectite. Le but était simplement de montrer la faisabilité de l'invention. Les essais étaient relativement courts (2 heures). Il s'agissait de comparer les effets de trois facteurs : la tension, la longueur de l'anode et la longueur de la zone isolée. L'efficacité a été évaluée par mesure de la quantité d'eau qui a été remontée en surface pendant les deux heures avec un seul système d'électrode en fonction.

La profondeur de travail maximale pour la pointe de l'anode était systématiquement à 2 mètres de profondeur.

La partie activée de l'anode était de longueur 30 cm et de diamètre 20 mm avec une pointe formant un angle de 15° par rapport à l'axe de l'anode. Des tronçons de 50 cm environ étaient assemblés par vissage. Le matériau de l'anode était du titane recouvert d'oxydes de métaux dont majoritairement de l'iridium (type DSA).

La longueur d'isolant était de 97 cm, en matériau Poly Ethylène Haute Densité (PEHD) sous forme de matériau thermo rétractable posé directement sur l'anode.

La cathode était de longueur environ 150 cm pour un diamètre extérieur de 48,5 mm, un diamètre intérieur de 27 mm (isolant compris), et en matériau extérieur inox alimentaire et matériau intérieur PVC (Poly Chlorure de Vinyle). La longueur de chaque tronçon de cathode était d'environ 560 mm. Cette pièce particulière était agrémentée de pièces complémentaires permettant l'étanchéité interne de la cathode et l'assujettissement de la cathode à l'anode. La jonction étanche entre les tronçons de cathode était assurée par un joint plat en caoutchouc nitrile.

La longueur totale du système d'électrodes était d'environ 350 cm.

Le système a été mis en place à la main et soutenu par un support qui répartissait son poids (15 kg environ) sur 1 m².

La couche supérieure de lagune (20 cm de hauteur) étant relativement solide (suite à plusieurs mois de sécheresse), des planches larges posées à sa surface ont suffi pour soutenir efficacement les opérateurs. Pour ne pas avoir d'interaction avec la couche sèche de la lagune un trou de 30 cm a été fait et tubé pour recueillir l'eau que le système d'électrodes remontait.

La concentration initiale de la boue est de l'ordre de 40% après 6 ans sans ajout d'eau de lavage de granulats dans celle-ci. Aucune remontée d'eau n'est observée après plusieurs heures dans un trou identique sans système d'électrodes.

Le volume d'eau remontée est de 500 ml environ en deux heures.

La quantité d'eau remontée en deux heures est caractéristique de la zone d'influence du système d'électrodes pour une configuration donnée. Par contre elle n'est pas représentative de la quantité d'eau qui serait remontée sur une durée plus longue, par unité de temps. En l'espace de deux heures, le procédé a tout juste le temps d'initier la remontée de l'eau (qui vient de deux mètres de profondeur environ), le débit nominal n'étant pas encore atteint. Il faudrait probablement plusieurs jours pour que celui-ci soit atteint.

Les dimensions du prototype seront à peu de chose près celles de la version industrielle du système d'électrodes.

## Revendications

1. Procédé de traitement de sol comprenant les étapes successives suivantes:
a) Au moins un enfoncement sensiblement vertical au moins partiel dans le sol (14) d'au moins un système (12;13) d'électrodes monopolaires coaxiales sensiblement rectiligne, ledit système (12;13) d'électrodes comprenant au moins une tige (2,3;10,11) comportant au moins une zone de première polarité (3a,3b,3c,3d,3e; 11a, 11b, 11c, 11d, 11e) et au moins une zone isolante (2a,2b,2c,2d;10a,10b,10c,10d), et au moins un tube creux (1,9) coaxial à ladite tige (2,3;10,11), entourant au moins partiellement ladite tige (2,3;10,11) et constituant au moins partiellement une zone de seconde polarité (1;9) apte à coulisser au moins partiellement autour de ladite tige (2,3;10,11), ladite zone de seconde polarité (1;9) étant placée de façon à découvrir au moins une zone de première polarité (3;11) dudit système (12;13) d'électrodes,
b) Une mise sous champ électrique du système (12;13) d'électrodes.

2. Procédé selon la revendication 1 comprenant de plus au moins une succession des étapes successives suivantes :
c) Une désactivation du système (12;13) d'électrodes par arrêt au moins partiel du champ électrique,
d) Une remontée partielle de la zone de seconde polarité (1;9) permettant de découvrir au moins une nouvelle zone de première polarité (3a,3b,3c,3d,3e) et/ou au moins une zone isolante (2a,2b,2c,2d)
e) Une remise sous champ électrique du système (12;13) d'électrodes.

3. Procédé selon l'une des revendications précédentes tel que ladite tige (2,3;10,11) comprend une alternance de zones de première polarité (3a,3b,3c,3d,3e ; 11a, 11b, 11c, 11d, 11e) et de zones isolantes (2a,2b,2c,2d ;10a,10b,10c,10d),

4. Procédé selon l'une des revendications précédentes tel que ledit système (12;13) d'électrodes une fois enfoncé dans le sol (14) présente une extrémité supérieure au-dessus de la surface (16) du sol (14), au moins une zone de seconde polarité (1;9) dans le sol (14), et une extrémité inférieure comportant au moins une zone de première polarité (3;11) dans le sol (14).

5. Procédé selon l'une des revendications précédentes tel que ladite zone de seconde polarité (1;9) est placée de façon à découvrir la zone de première polarité (3a;11a) située le plus près de l'extrémité inférieure de ladite tige (2,3;10,11).

6. Procédé selon l'une des revendications précédentes comprenant le démontage de toute zone ou partie de zone de seconde polarité (1a,1b,1c,1d,1e,1f,1g,1h) superflue.

7. Procédé selon l'une des revendications précédentes comprenant au moins partiellement un pompage (5) de liquide en surface (16) du sol (14).

8. Procédé selon l'une des revendications précédentes dans lequel, le système (12;13) d'électrodes étant principalement constitué de parties assemblables appelées tronçons, l'enfoncement du système (12;13) d'électrodes dans le sol (14) s'effectue par un processus progressif d'enfoncement et d'assemblage successifs des tronçons les uns aux autres, ledit processus comprenant au moins une étape d'enfoncement au moins partiel d'au moins un tronçon, créant un ensemble de tronçon(s) au moins en partie enfoncé, suivie d'au moins une étape d'assemblage au moins partiel d'au moins un autre tronçon à l'ensemble de tronçon(s) au moins en partie enfoncé déjà constitué.

9. Procédé selon la revendication précédente dans lequel l'assemblage comprend au moins un vissage.

10. Procédé selon l'une des revendications précédentes dans lequel on utilise une pluralité de systèmes (12;13) d'électrodes, lesdits systèmes (12;13) d'électrodes étant pratiquement tous de polarités identiques, et on procède aux différentes étapes pour chacun desdits systèmes (12;13) d'électrodes.

11. Procédé de déshydratation de sol et/ou de dépollution de sol comprenant au moins un procédé de traitement de sol selon l'une des revendications précédentes.

12. Dispositif de traitement de sol comprenant au moins un système (12;13) d'électrodes monopolaires coaxiales sensiblement rectiligne, ledit système (12;13) d'électrodes comprenant au moins une tige (2,3;10,11) comprenant au moins une zone de première polarité (3a,3b,3c,3d,3e;11a,11b,11c,11d,11e) et au moins une zone isolante (2a,2b,2c,2d;10a,10b,10c,10d), et au moins un tube creux (1;9) coaxial à ladite tige (2,3;10,11), entourant au moins partiellement ladite tige (2,3;10,11) et constituant au moins partiellement une zone de seconde polarité (1;9) apte à coulisser au moins partiellement autour de ladite tige (2,3;10,11), ledit système (12;13) d'électrodes étant de plus apte à être activée.

13. Dispositif selon la revendication précédente dans lequel ledit système (12) d'électrode est en outre apte à être enfoncée au moins partiellement dans le sol (14).

14. Dispositif selon l'une des revendications 12 ou 13 dans lequel la zone de seconde polarité (1) est apte à être démontée (1a, 1b, 1c, 1d, 1e, 1f, 1g, 1h) au moins partiellement.

15. Dispositif selon l'une des revendications 12 à 14 comprenant au moins un moyen d'activation du système (12;13) d'électrodes.

16. Dispositif selon l'une des revendications 12 à 15 dans lequel le système (12;13) d'électrodes est principalement constitué de parties assemblables.

17. Dispositif selon l'une des revendications 12 à 16 dans lequel, lorsqu'elle est cathodique, la zone de première polarité (3a, 3b, 3c, 3d, 3e; 11a, 11b, 11c, 11d, 11e) ou de seconde polarité (1;9) comprend de l'acier inoxydable ou de l'acier non inoxydable.

18. Dispositif selon l'une des revendications 12 à 17 dans lequel, lorsqu'elle est anodique, la zone de seconde polarité (1;9) ou de première polarité (3a,3b,3c,3d,3e;11a,11b,11c,11d,11e) comprend du titane recouvert d'au moins un composé de métal, précieux ou non.

19. Dispositif selon la revendication précédente dans lequel ledit composé de métal, précieux ou non, est choisi dans le groupe formé par le ruthénium, l'iridium, le tantale, l'étain, et l'antimoine, sous des formes au moins partiellement oxydées ou non, et leurs mélanges.

20. Dispositif selon l'une des revendications 12 à 19 dans lequel le tube creux (1;9) constituant au moins partiellement la zone de seconde polarité (1;9) comprend au moins une zone isolante intérieure sur pratiquement toute sa longueur.

21. Dispositif selon l'une des revendications 12 à 20 comprenant en outre au moins un moyen de placement, mécanique ou manuel, d'au moins un système (12;13) d'électrodes.

22. Dispositif selon l'une des revendications 12 à 19 comprenant une pluralité de systèmes (12;13) d'électrodes, lesdits systèmes (12;13) d'électrodes étant pratiquement tous de polarités identiques.

23. Dispositif selon l'une des revendications 12 à 22 destiné à la mise en oeuvre d'un procédé selon l'une des revendications 1 à 9.

24. Utilisation d'un dispositif selon l'une des revendications 12 à 21 pour la déshydratation de sol et/ou pour la dépollution de sol.

## Claims

1. A process for soil treatment comprising the following successive steps:
a) At least partially essentially vertical sinking into the soil (14) of at least one system (12; 13) of essentially linear coaxial monopolar electrodes, said system (12; 13) of electrodes containing at least one rod (2, 3; 10, 11) containing at least one first polarity zone (3a, 3b, 3c, 3d, 3e; 11a, 11b, 11c, 11d, 11e), at least one insulating zone (2a, 2b, 2c, 2d; 10a, 10b, 10c, 10d), and at least one hollow tube (1, 9) coaxial to said rod (2, 3; 10, 11), at least partially enclosing said rod (2, 3; 10, 11) and forming at least partially a second polarity zone (1; 9) capable of sliding at least partially around said rod (2, 3; 10, 11), said second polarity zone (1; 9) being positioned so as to uncover at least one first polarity zone (3; 11) of said electrode system (12; 13),
b) Placing of the electrode system (12; 13) under an electric field.

2. A process according to Claim 1, further comprising a sequence of at least the following successive steps:
c) Deactivating the electrode system (12; 13) by at least partially stopping the electric field,
d) Partially raising the second polarity zone (1; 9) to permit uncovery of at least one new first polarity zone (3a, 3b, 3c, 3d, 3e) and/or at least one insulating zone (2a, 2b, 2c, 2d),
e) Returning the electrode system (12; 13) to an electric field.

3. A process according to one of the preceding claims, such that said rod (2, 3; 10, 11) includes an alternation of first polarity zones (3a, 3b, 3c, 3d, 3e; 1a, 11b, 11c, 11d, 11e) and insulating zones (2a, 2b, 2c, 2d; 10a, 10b, 10c, 10d).

4. A process according to one of the preceding claims, such that said electrode system (12; 13), once immersed in the soil (14), has an upper end above the surface (16) of the soil (14), at least one second polarity zone (1; 9) in the soil (14), and a lower end containing at least one first polarity zone (3; 11) in the soil (14).

5. A process according to one of the preceding claims, such that said second polarity zone (1; 9) is placed so as to uncover the first polarity zone (3a; 11a) situated closest to the lower end of said rod (2, 3; 10, 11).

6. A process according to one of the preceding claims, comprising disassembly of all or part of the superfluous second polarity zone (1a, 1b, 1c, 1d, 1e, 1f, 1g, 1h).

7. A process according to one of the preceding claims, containing at least partial pumping (5) of surface liquid (16) of the soil (14).

8. A process according to one of the preceding claims, in which the electrode system (12; 13) essentially consists of assembled parts called sections, sinking the electrode system (12; 13) into the soil (14) is carried out by a progressive sinking process and successive assembly of the sections one after the other, said process comprising at least one stage of at least partial sinking of at least one section, creating an assembly of at least partly immersed sections, followed by at least one at least partial assembly step of at least one other section to the least partly immersed assembly of sections already formed.

9. A process according to the preceding claims, in which the assembly contains at least one threaded joint.

10. A process according to one of the preceding claims, in which a plurality of electrode systems (12; 13) is used, said electrode systems (12; 13) being practically all of identical polarity, and one proceeds with the various steps for each of said electrode systems (12; 13).

11. A process for dehydration of soil and/or depollution of soil, comprising at least one soil treatment process according to one of the preceding claims.

12. A device for soil treatment, comprising at least one system (12; 13) of essentially linear coaxial monopolar electrodes, said system of electrodes (12; 13) containing at least one rod (2, 3; 10, 11) containing at least one first polarity zone (3a, 3b, 3c, 3d, 3e; 1 1a, 11b, 11c, 11d, 11e), at least one insulating zone (2a, 2b, 2c, 2d; 10a, 10b, 10c, 10d), and at least one hollow tube (1; 9) coaxial to said rod (2, 3; 10, 11), enclosing at least partially said rod (2, 3; 10, 11) and forming at least partially a second polarity zone (1; 9) capable of sliding at least partially around said rod (2, 3; 10, 11), said electrode system (12; 13) also being capable of being activated.

13. A device according to the preceding claim, in which said electrode system (12) is also capable of being at least partially immersed into the soil (14).

14. A device according to one of Claims 12 or 13, in which the second polarity zone (1) is capable of being disassembled (1a, 1b, 1c, 1d, 1e, 1f, 1g, 1h), at least partially.

15. A device according to one of Claims 12 through 14, containing at least one means for activating the electrode system (12; 13).

16. A device according to one of Claims 12 through 15, in which the electrode system (12; 13) is essentially formed from assembled parts.

17. A device according to one of Claims 12 through 16, in which, when it is cathodic, the zone of first polarity (3a, 3b, 3c, 3d, 3e; 11a, 11b, 11c, 11d, 11e) or second polarity (1; 9) contains stainless steel or non-stainless steel.

18. A device according to one of Claims 12 through 17, in which, when it is anodic, the zone of second polarity (1; 9) or first polarity (3a, 3b, 3c, 3d, 3e; 1 1 a, 11b, 11c, 11d, 11e) contains titanium coated with at least one metal compound, precious or not.

19. A device according to one of the preceding claims, in which said metal compound, precious or not, is chosen among the group formed by ruthenium, iridium, tantalum, tin, and antimony, in at least partially oxidized form or not oxidized and mixtures thereof

20. A device according to one of Claims 12 through 19, in which the hollow tube (1; 9) forming at least partially the second polarity zone (1; 9) contains at least one internal insulating zone covering almost its entire length.

21. A device according to one of Claims 12 through 20, also containing at least one means of mechanical or manual positioning of at least one electrode system (12; 13).

22. A device according to one of Claims 12 through 19, containing a plurality of electrode systems (12; 13), said electrode systems (12; 13) being practically all of identical polarity.

23. A device according to one of Claims 12 through 22, for use in a process according to one of Claims 1 through 9.

24. Use of a device according to one of the Claims 12 to 21 for dehydration of soil and/or depollution of soil.

## Patentansprüche

1. Bodenbehandlungsverfahren, das die folgenden aufeinander folgenden Schritte aufweist:
a) Mindestens ein im Wesentlichen senkrechtes zumindest teilweises Eintreiben in den Boden (14) mindestens eines Systems (12; 13) einpoliger koaxialer, im Wesentlichen geradliniger Elektroden, wobei das Elektrodensystem (12; 13) mindestens einen Schaft (2, 3; 10, 11) aufweist, der mindestens eine Zone mit einer ersten Polung (3a, 3b, 3c, 3d, 3e; 11a, 11b, 11c, 11d, 11e) und mindestens eine isolierende Zone (2a, 2b, 2c, 2d; 10a, 10b, 10c, 10d) und mindestens eine Hohlröhre (1, 9), die zu dem Schaft (2, 3; 10, 11) koaxial ist und den Schaft (2, 3; 10, 11) mindestens teilweise umgibt und mindestens teilweise eine Zone mit einer zweiten Polung (1; 9) bildet, aufweist, die mindestens teilweise um den Schaft (2, 3; 10, 11) gleiten kann, wobei die Zone mit der zweiten Polung (1; 9) so angeordnet ist, dass sie mindestens eine Zone mit der ersten Polung (3; 11) des Elektrodensystems (12; 13) offenlegt,
b) ein Anlegen eines elektrischen Felds an das Elektrodensystem (12; 13).

2. Verfahren nach Anspruch 1, das ferner mindestens eine Abfolge der folgenden aufeinander folgenden Schritte aufweist:
c) ein Deaktivieren des Elektrodensystems (12; 13) durch mindestens teilweises Stoppen des elektrischen Felds,
d) ein teilweises Wiederansteigen der Zone mit der zweiten Polung (1; 9), das es erlaubt, mindestens eine neue Zone mit erster Polung (3a, 3b, 3c, 3d, 3e) und/oder mindestens eine isolierende Zone (2a, 2b, 2c, 2d, 2e) offenzulegen,
e) ein Wiederanlegen eines elektrischen Felds an das Elektrodensystem (12; 13).

3. Verfahren nach einem der vorhergehenden Ansprüche, bei dem der Schaft (2, 3; 10, 11) einen Wechsel von Zonen mit erster Polung (3a, 3b, 3c, 3d, 3e; 11a, 11b, 11c, 11d, 11e) und isolierenden Zonen (2a, 2b, 2c, 2d; 10a, 10b, 10c, 10d) aufweist.

4. Verfahren nach einem der vorhergehenden Ansprüche, bei dem das Elektrodensystem (12; 13), sobald es in den Boden (14) eingetrieben ist, ein oberes Ende über der Oberfläche (16) des Bodens (14) aufweist, mindestens eine Zone mit zweiter Polung (1; 9) in dem Boden (14) und ein unteres Ende, das mindestens eine Zone mit der ersten Polung (3; 11) in dem Boden (14) aufweist.

5. Verfahren nach einem der vorhergehenden Ansprüche, bei dem die Zone mit der zweiten Polung (1; 9) so angeordnet ist, dass sie die Zone mit der ersten Polung (3a; 11a), die dem unteren Ende des Schafts (2, 3; 10, 11) am nächsten liegt, offenlegt.

6. Verfahren nach einem der vorhergehenden Ansprüche, das die Demontage jeder überflüssigen Zone oder jedes überflüssigen Teils mit der zweiten Polung (1a, 1b, 1c, 1d, 1e, 1f, 1g, 1h) aufweist.

7. Verfahren nach einem der vorhergehenden Ansprüche, das mindestens teilweise ein Pumpen (5) von Oberflächenflüssigkeit (16) des Bodens (14) aufweist.

8. Verfahren gemäß einem der vorhergehenden Ansprüche, bei dem das Elektrodensystem (12; 13) im Wesentlichen aus zusammenbaubaren Teilen besteht, die Abschnitte genannt werden, das Eintreiben des Elektrodensystems (12; 13) in den Boden (14) durch einen allmählichen Prozess des Eintreibens und des aufeinander folgenden Zusammenbauens der Abschnitte aneinander erfolgt, wobei der Prozess mindestens einen Schritt des mindestens teilweisen Eintreibens eines Abschnitts aufweist, was eine Abschnitt(e)einheit schafft, die zumindest teilweise eingetrieben ist, gefolgt von mindestens einem Schritt des mindestens teilweisen Zusammenbauens mindestens eines weiteren Abschnitts mit der bereits gebildeten mindestens teilweise eingetriebenen Abschnitt(e)einheit.

9. Verfahren nach dem vorhergehenden Anspruch, bei dem das Zusammenbauen mindestens ein Schrauben aufweist.

10. Verfahren nach einem der vorhergehenden Ansprüche, bei dem man eine Vielzahl von Elektrodensystemen (12; 13) verwendet, wobei die Elektrodensysteme (12; 13) praktisch alle die gleiche Polung haben und man die verschiedenen Schritte für jedes der Elektrodensysteme (12; 13) vornimmt.

11. Verfahren zum Bodenentwässern und/oder Bodenreinigen, das mindestens ein Bodenbehandlungsverfahren nach einem der vorhergehenden Ansprüche aufweist.

12. Bodenbehandlungsverfahren, das mindestens ein System (12; 13) einpoliger, koaxialer im Wesentlichen geradliniger Elektroden aufweist, wobei das Elektrodensystem (12; 13) mindestens einen Schaft (2, 3; 10, 11) aufweist, der mindestens eine Zone mit einer ersten Polung (3a, 3b, 3c, 3d, 3e; 11a, 11b, 11c, 11d, 11e) und mindestens eine isolierende Zone (2a, 2b, 2c, 2d; 10a, 10b, 10c, 10d) sowie mindestens eine Hohlröhre (1; 9) aufweist, die zu dem Schaft (2, 3; 10, 11) koaxial ist, den Schaft (2, 3; 10, 11) mindestens teilweise umgibt und mindestens teilweise eine Zone mit einer zweiten Polung (1; 9) bildet, die mindestens teilweise um den Schaft (2, 3; 10, 11) gleiten kann, wobei das Elektrodensystem (12; 13) außerdem zum Aktivieren geeignet ist.

13. Vorrichtung gemäß dem vorhergehenden Anspruch, bei dem das Elektrodensystem (12) ferner mindestens teilweise in den Boden (14) eingetrieben werden kann.

14. Vorrichtung nach einem der Ansprüche 12 oder 13, bei dem die Zone mit der zweiten Polung (1) mindestens teilweise demontiert (1a, 1b, 1c, 1d, 1e, 1f, 1g, 1h) werden kann.

15. Vorrichtung nach einem der Ansprüche 12 bis 14, die mindestens ein Mittel zum Aktivieren des Elektrodensystems (12; 13) aufweist.

16. Vorrichtung nach einem der Ansprüche 12 bis 15, bei dem das Elektrodensystem (12; 13) im Wesentlichen aus zusammenfügbaren Teilen besteht.

17. Vorrichtung nach einem der Ansprüche 12 bis 16, bei dem, wenn es kathodisch ist, die Zone mit der ersten Polung (3a, 3b, 3c, 3d, 3e; 11a, 11b, 11c, 11d, 11e) oder mit der zweiten Polung (1; 9) nicht rostenden Stahl oder nicht nichtrostenden Stahl aufweist.

18. Vorrichtung nach einem der Ansprühe 12 bis 17, bei der, wenn sie anodisch ist, die Zone mit der zweiten Polung (1; 9) oder mit der ersten Polung (3a, 3b, 3c, 3d, 3e; 11a, 11b, 11c, 11d, 11e) Titan bedeckt mit mindestens einer Metallverbindung aufweist, die eine Edelmetallverbindung oder Nichtedelmetallverbindung ist.

19. Vorrichtung nach dem vorhergehenden Anspruch, bei der die Metallverbindung, die eine Edelmetallverbindung oder Nichtedelmetallverbindung ist, aus der Gruppe ausgewählt wird, die aus Ruthenium, Iridium, Tantal, Zinn, Antimonium in mindestens teilweise oxidierten oder nicht oxidierten Formen und aus ihren Gemischen besteht.

20. Vorrichtung nach einem der Ansprüche 12 bis 19, bei der die Hohlröhre (1; 9), die mindestens teilweise die Zone mit der zweiten Polung (1; 9) bildet, über fast ihre ganze Länge mindestens eine innere isolierende Zone aufweist.

21. Vorrichtung nach einem der Ansprüche 12 bis 20, die ferner mindestens ein mechanisches oder manuelles Platzierungsmittel mindestens eines Elektrodensystems (12; 13) aufweist.

22. Vorrichtung nach einem der Ansprüche 12 bis 19, die eine Vielzahl von Elektrodensystemen (12; 13) aufweist, wobei die Elektrodensysteme (12; 13) so gut wie alle die gleiche Polung haben.

23. Vorrichtung nach einem der Ansprüche 12 bis 22, die dazu bestimmt ist, ein Verfahren gemäß einem der Ansprüche 1 bis 9 umzusetzen.

24. Einsatz einer Vorrichtung gemäß einem der Ansprüche 12 bis 21 zum Bodenentwässern und/oder Bodenreinigen.
